# EUROPÄISCHE PATENTSCHRIFT

(11) **EP 1 005 888 B1**
(45) Veröffentlichungstag und Bekanntmachung des Hinweises auf die Patenterteilung: **14.09.2005**
(21) Anmeldenummer: 99123942.7
(22) Anmeldetag: 03.12.1999
(51) Int. Cl.: B01D 3/00, B08B 9/093

(54) **Spülvorrichtung zur Entfernung von Rückständen**
Rinsing system for removing residues
Dispositif de rinçage pour enlever des résidus

(30) Priorität: 03.12.1998 DE 19855910
(43) Veröffentlichungstag der Anmeldung: 07.06.2000
(73) Patentinhaber: BASF Aktiengesellschaft, 67056 Ludwigshafen (DE)
(72) Erfinder: Vansant, Frans, Dr., 02920 Kalmthout (BE); De Hert, Jozef, 02040 Antwerpen 4 (BE); Köffer, Dieter, Dr., 69488 Birkenau (DE); Theis, Gerhard, Dr., 67133 Maxdorf (DE); Terjung, Winfried, 46539 Dinslaken (DE)
(74) Vertreter: Isenbruck, Günter

(56) Entgegenhaltungen:
- US-A- 5 061 348
- US-A- 5 330 624

## Beschreibung

Die Erfindung betrifft eine Spülvorrichtung zur Entfernung von Rückständen aus dem Sumpfablauf einer Verdampfungsvorrichtung und ihre Verwendung für die destillative Aufarbeitung salzhaltiger Lösungen.

Dünnschichtverdampfung wird für kontinuierliche Destillation, insbesondere zur Verdampfung temperaturempfindlicher Substanzen aus hochsiedenden Rückständen, und für die Aufkonzentration von temperaturlabilen Stoffen eingesetzt. Hierbei verteilt man die Flüssigkeit durch Abrieselnlassen (FallfilmVerdampfer), Einwirkung von Zentrifugalkraft (spezielle Ausführungsform eines Rotationsverdampfers), besonders konstruierte Wischer (Filmtruder) oder anderen Techniken zu dünnen Schichten (Größenordnung der Schichtdicke in der Regel ca. 0,1 mm) auf den (in der Regel) beheizten Flächen. Dünne Flüssigkeitsschichten ermöglichen eine schnelle Verdampfung, so daß die enthaltenen Komponenten nur kurzzeitig den (in der Regel) höheren Temperaturen im Verdampfer ausgesetzt sind. Die Verweilzeit, die Temperatur und der Druck (Vakuum) werden entsprechend der jeweiligen Trennaufgabe ausgelegt. Dabei sind zur Schonung der betreffenden Substanzen möglichst niedrige Temperaturen und kurze Verweilzeiten zu bevorzugen. Neben Verdampfungsvorrichtungen, die im allgemeinen technischen Sprachgebrauch bereits als Dünnschichtverdampfer bezeichnet werden, werden erfindungsgemäß auch alle anderen Verdampfungsvorrichtungen als Dünnschichtverdampfer verstanden, die nach dem vorstehend beschriebenen Prinzip arbeiten.

Ein typischer Dünnschichtverdampfer weist ein senkrecht stehendes, von außen beheiztes Rohr auf, auf dessen Innenfläche das zu verdampfende Produkt von einem Rotor als dünne Schicht ausgebreitet wird. Das Produkt tritt oberhalb der Heizzone in den Verdampfer ein und fließt infolge der mechanischen Verteilung durch den Rotor als Flüssigkeitsfilm über die Heizfläche. Die leichtsiedenden Komponenten verdampfen, während der Rückstand nach unten abläuft. Die Brüdendämpfe strömen durch einen Tropfenabscheider, der sich im Kopf des Verdampfers befindet und werden in einem separat angeordneten Kondensator kondensiert. Für die mechanische Flüssigkeitsverteilung ist ein Rotor mit pendelnd aufgehängten Wischerblättern aus Metall eingebaut. Beim Betrieb werden die Wischerblätter infolge der Fliehkraft gegen die Verdampferwand gedrückt, was eine gleichmäßige Produktverteilung und eine intensive Flüssigkeitsdurchmischung des Flüssigkeitsfilmes bewirkt.

Ein besonderes Problem tritt jedoch häufig dann auf, wenn Flüssigkeiten verdampft werden, die gelöste Rückstände, zum Beispiel gelöste Salze, enthalten: Die Ursache ist darin zu finden, daß sich diese Rückstände im Sumpf abscheiden. Dabei handelt es sich um Rückstände, die in der Regel vor der Verdampfung als gelöste Komponenten in der Flüssigkeit vorlagen und sich nach der Verdampfung von Lösungsmittel als Feststoff abscheiden. Als Beispiel kann die Verdampfung von Salzlösungen angeführt werden, wobei Salz, nach der Verdampfung von Lösungsmittel, als fester Rückstand im Sumpf des Verdampfungsapparates anfällt. Neben solchen Salzen können lösliche Rückstände prinzipiell alle Feststoffe sein, die mit einem Spülmittel entfernt - in der Regel in einem Lösungsmittel gelöst - werden können.

Der einleitend beschriebene Dünnschichtverdampfer soll nicht nur die vollständige Verdampfung verdampfbarer Komponenten aus einer rückstandshaltigen - zum Beispiel salzhaltigen - Lösung gewährleisten, sondern auch die Rückstände als eine aus dem Sumpf abführbare, pumpfähige Masse bereitstellen. Bei einem Dünnschichtverdampfer, der nach dem vorstehend beschriebenen Prinzip arbeitet, ist dies jedoch nicht der Fall; denn Rückstände, beispielsweise Salze, können sich im Bereich des Sumpfablaufs abscheiden und Verkrustungen ausbilden, so daß der Sumpfaustrag aufgrund von Verstopfungen nicht mehr problemlos abgeführt werden kann. Der Sumpfablauf ist in der Regel der sich verjüngende Teil - meist der sich zu einem Rohr verjüngende Teil - des Sumpfes, durch den das Sumpfprodukt bei der Abführung aus dem Verdampfungsapparat hindurchgeführt wird. Der kontinuierliche Betrieb der Dünnschichtverdampfung muß beim Auftreten solcher Verstopfungen eingestellt werden, damit entsprechende Reinigungsarbeiten eingeleitet werden können. Auch bei der Verwendung anderer Verdampfungsapparate, zum Beispiel Destillationskolonnen, treten häufig die gleichen Probleme auf.

Der vorliegenden Erfindung lag die Aufgabe zugrunde, eine Vorrichtung bereitzustellen, mit der gelöste Rückstände enthaltende Flüssigkeiten in einer Verdampfungsvorrichtung getrennt werden können, ohne daß der Sumpfablauf der Verdampfungsvorrichtung durch die Rückstände verstopft. Dabei sollen keine Reinigungsarbeiten notwendig sein, die eine kontinuierliche Verdampfung unterbrechen würden. Sowohl das Sumpfprodukt als auch das Kopfprodukt des entsprechenden Verdampfungsverfahrens sollen in möglichst schonender Weise erhalten werden. Die Vorrichtung soll effektiv und kostengünstig arbeiten.

Lösung dieser Aufgabe ist dann eine Spülvorrichtung zur Entfernung von Rückständen aus dem Sumpfablauf einer Kopfprodukt und Sumpfprodukt erzeugenden, mit einem Sumpfablauf ausgestatteten Verdampfungsvorrichtung, enthaltend die Merkmale von Anspruch 1.

In einer bevorzugten Ausführungsform ist der Ablaufbehälter über Verbindungsleitungen unmittelbar mit dem Ablaufventil, dem Spülwasserventil, dem Behälterablaufventil, dem Spülablaufventil und dem Entlüftungsventil verbunden.

Der Ablaufbehälter ist in der Regel oberhalb des Sammelbehälters und unterhalb des Sumpfes angeordnet.

Die Spülablaufleitung kann in die Sumpfablaufleitung münden, so daß die Ablauf-Leitungseinrichtung einen für Spülmittel und Sumpfprodukt gemeinsamen Ausgang aufweist. Bevorzugt ist jedoch die Ablauf-Leitungseinrichtung in Form von zwei Leitungen, einer Spülablaufleitung und einer Sumpfablaufleitung, ausgebildet, so daß Sumpf und Spülmittel getrennt, durch verschiedene Ausgänge abgeführt werden.

Meist ist die Verdampfungseinrichtung evakuiert, da in der Regel nur unter vermindertem Druck eine schonende Verdampfung (dann unter niedrigeren Temperaturen stattfindend) möglich ist. Während der Abführung von Sumpfprodukt aus dem Verdampfungsapparat könnte deshalb Luft durch den Sumpfablauf in den Verdampfungsapparat eindringen. Erfindungsgemäß kann jedoch das Eindringen von Luft in den Verdampfungsapparat verhindert werden.

In einer bevorzugten Ausführungsform der Erfindung münden ein oder mehrere Einleitungsrohre für Inertgas in den Ablaufbehälter und/oder in den Sammelbehälter und/oder in Verbindungsleitungen zwischen den Einrichtungen a) bis j). Diese Vorkehrungen sind insbesondere deshalb sinnvoll, um durch Einleiten von Schutzgas, zum Beispiel Stickstoff, das Eindringen von Luft (und damit auch von Sauerstoff) in die Apparatur zu verhindern. Auf diese Weise können im Kopfprodukt oder Sumpfprodukt befindliche, oxidationsempfindliche Stoffe geschont werden.

Der Sammelbehälter ist bevorzugt mit einer Pumpe verbunden. Mit dieser kann der Inhalt des Sammelbehälters zirkuliert werden, so daß dieser homogen bleibt und die Absetzung von Rückständen vermieden wird.

Es können prinzipiell alle Arten von Verdampfungsvorrichtungen eingesetzt werden, die Kopfprodukt und Sumpfprodukt erzeugen. Sowohl Kopfprodukt als auch Sumpfprodukt sind in der Regel Gemische. Jedoch kann insbesondere das Kopfprodukt auch aus einem einzigen Stoff bestehen. In einer bevorzugten Ausführungsform ist die Verdampfungsvorrichtung ein Dünnschichtverdampfer.

Die erfindungsgemäße Spülvorrichtung wird insbesondere für die destillative Aufarbeitung salzhaltiger Lösungen verwendet. Es handelt sich dabei in der Regel um Lösungen, die neben den gelösten Salzen noch Wertprodukte (häufig oxidationsempfindliche Wertprodukte) enthalten. Meist sind noch weitere Aufarbeitungsschritte notwendig, um reine Wertprodukte zu erhalten.

Der Sumpfablauf des Verdampfungsapparates wird mit Hilfe der erfindungsgemäßen Spülvorrichtung periodisch gespült. In der Regel wird ein Spülmittel eingesetzt, in dem enthaltende Rückstände gelöst werden. Die erfindungsgemäße Spülvorrichtung dient demgemäß bevorzugt der Entfernung löslicher Rückstände. Es können jedoch auch mechanische Spüleffekte wirksam sein, da das Spülmittel mit einer gewissen Geschwindigkeit auf die entsprechenden Rückstände auftreffen kann. Es ist somit nicht unbedingt notwendig, daß die Rückstände vollständig in dem Spülmittel löslich sind.

Insbesondere dann, wenn Salze den Sumpfablauf verstopfen, empfiehlt es sich, Wasser als Spülmittel zu verwenden. Da in einigen Fällen in der Praxis Spülmittel in das Kopfprodukt des Verdampfungsapparates gelangen kann, empfiehlt es sich in diesen Fällen, ein Spülmittel zu verwenden, das die Qualität des Kopfproduktes und/oder die weitere Aufarbeitung des Kopfproduktes nicht nachhaltig negativ beeinträchtigt.

Bei Verstopfung mit Salzen kann der Sumpfaustrag des Verdampfungsapparates nach dem Spülen und dem Vermischen mit dem Spülmittel (Wasser) abgepumpt und gelagert werden. Je nach der Beschaffenheit des erhaltenden Gemischs kann dieses beispielsweise in einer Rückstandsverbrennung verbrannt, in einer biologischen Kläranlage entsorgt, oder (falls noch Wertprodukte enthalten sind) weiter aufgearbeitet werden.

Im folgenden soll die Funktionsweise der erfindungsgemäßen Vorrichtung anhand einer bevorzugten Ausführungsform, am Beispiel eines Salze abscheidenden Dünnschichtverdampfers, beschrieben werden.

In der anliegenden Zeichnung ist in Fig. 1 ein Dünnschichtverdampfer mit einer erfindungsgemäßen Spülvorrichtung dargestellt. Diese Spülvorrichtung weist eine Ablaufleitungs-Einrichtungen (6, 16) auf, die in Form von zwei Leitungen, einer Spülablaufleitung (6) und einer Sumpfablaufleitung (16), ausgebildet sind.

Um zu vermeiden, daß der Sumpfablauf durch auskristallisierende Salze verstopft, wird dieser periodisch gespült. Dazu wird das Sumpfprodukt zunächst in einem Ablaufbehälter 7 aufgefangen, welcher sich dabei allmählich auffüllt. Nach Erreichen eines bestimmten Füllstandes wird das Ablaufventil 10 geschlossen und das Vakuum im Ablaufbehälter 7 durch Öffnen des Behälterablaufventils 12 zum Sammelbehälter 8 aufgehoben (der Sammelbehälter 8 steht unter Normaldruck oder leichtem Überdruck). Anschließend wird das Entlüftungsventil 14 geöffnet, und der Inhalt des Ablaufbehälters 7 läuft in den Sammelbehälter 8 ab. Der Inhalt des Sammelbehälters 8 wird zweckmäßigerweise mittels einer Pumpe 9 zirkuliert, um diesen homogen zu halten und um mögliche Salzabsetzung zu verhindern. Der Inhalt wird zur Zwischenlagerung und weiteren Verwertung, zum Beispiel der Verbrennung, kontinuierlich oder diskontinuierlich abgeführt.

Nun wird der Ablaufbehälter 7 gespült. Zweckmäßigerweise verwendet man dazu Wasser, bevorzugt warmes Wasser oder Dampfkondensat. Zum Einleiten des Spülvorganges werden das Behälterablaufventil 12 geschlossen, das Spülablaufventil 13 und das Spülwasserventil 11 geöffnet. Das warme Spülwasser, das durch das Einleitungsrohr für Spülmittel 3 zugeführt wird, durchströmt nun den Ablaufbehälter 7 und entfernt auf diese Weise Salzabsetzungen. Der Spülablauf kann (je nach enthaltenden Bestandteilen) beispielsweise einer biologischen Kläranlage zugeführt werden. Spüldauer und Wasserdurchfluß werden nach Bedarf so eingestellt, daß die benötigte Wassermenge so gering wie nötig ist. In der Regel ist (je nach Belastung des Verdampfungsapparates und Salzgehalt) eine Spülzeit von 1 bis 2 Minuten ausreichend. Um Verstopfungen in der Ablaufleitung zum Sammelbehälter 8 zu vermeiden, wird diese Leitung durch Öffnen des Behälterablaufventils 12 (anstelle des Spülablaufventils 13) periodisch gespült. Vorzugsweise erfolgt dies alle 10 bis 20 Spüldurchgänge.

Nach Ablauf einer Vorspülzeit wird das Spülablaufventil 13 geschlossen, und im weiteren Verlauf der Spülphase wird das Wasser über den Ablaufbehälter 7 und die Ablaufleitung durch die Entlüftungsleitung und durch das Entlüftungsventil 14 gespült. Anschließend wird das Spülwasserventil 11 geschlossen und um den Ablaufbehälter zu entleeren, das Spülablaufventil 13 geöffnet. Restliches Spülwasser läßt man durch Öffnen des Behälterablaufventils 12 ablaufen. Danach werden alle Ventile wieder geschlossen.
Durch Öffnen des Ablaufventils 10 wird der Ablaufbehälter wieder evakuiert, und der Ablaufzyclus kann erneut beginnen.

Um das Eindringen von Luft zu vermeiden, sind die Ablaufleitungen zum Sammelbehälter und zum Spülmittelablauf mit Inertgasspülungen (in der Regel Stickstoffspülung) versehen. Die Zufuhr von Inertgas erfolgt über die Einleitungsrohre (4; 5).

Vorteilhaft ist eine automatisierte Ablaufsteuerung dieser Ablauf- und Spülvorgänge.

In Fig. 1 mündet zwischen dem Anlaufbehälter 7 und dem Ablaufventil 10 ein erstes Einleitungsrohr 5 zum Einleiten von Inertgas in die Leitung 17 zur Überführung des Sumpfprodukts.

Weiterhin ist der Sammelbehälter 8 mit dem Ablaufbehälter 7 über eine Leitung verbunden, die mit dem Behälterablaufventil 12 versehen ist und in die ein zweites Einleitungsrohr 4 zum Einleiten von Inertgas mündet.

### Bezugszeichenliste:

- 1.: Zulauf in den Verdampfungsapparat
- 2.: Dampfstrom zur Beheizung des Mantels des Verdampfungsapparates
- 3.: Einleitungsrohr für Spülmittel
- 4.: Einleitungsrohr für Inertgas
- 5.: Einleitungsrohr für Inertgas
- 6.: Spülablaufleitung
- 7.: Ablaufbehälter
- 8.: Sammelbehälter
- 9.: Pumpe
- 10.: Ablaufventil
- 11.: Spülwasserventil
- 12.: Behälterablaufventil
- 13.: Spülablaufventil
- 14.: Entlüftungsventil
- 15.: Kopfstrom des Verdampfungsapparates
- 16.: Sumpfablaufleitung
- 17.: aus dem Sumpf zum Ablaufventil führende Leitung

## Patentansprüche

1. Spülvorrichtung zur Entfernung von Rückständen aus dem Sumpfablauf einer Kopfprodukt und Sumpfprodukt erzeugenden, mit einem Sumpfablauf ausgestatteten Verdampfungsvorrichtung, enthaltend
- einen Ablaufbehälter (7), der eine mit einem Ablaufventil (10) versehene Leitung (17) zur Überführung des Sumpfproduktes der Verdampfungsvorrichtung, eine weitere mit einem Entlüftungsventil (14) versehene Leitung (5) zum Be- und Entlüften, außerdem ein mit einem Spülwasserventil (11) versehenes Einleitungsrohr (3) zum Einleiten von Spülmittel und außerdem eine mit einem Spülablaufventil (13) versehene erste Ablaufleitungs-Einrichtung (6) zum Ableiten des Spülmittels aufweist; und
- einen Sammelbehälter (8) zum Aufnehmen des Ablaufbehälterinhalts, der über eine weitere mit einem Behälterablauflaufventil (12) versehene Leitung mit dem Ablaufbehälter (7) und weiterhin mit einer zweiten Ablaufleitungs-Einrichtung (16) verbunden ist.

2. Spülvorrichtung nach Anspruch 1, **dadurch gekennzeichnet, dass** die Leitung (5) zum Be - und Entlüften zwischen dem Ablaufbehälter (7) und dem Ablaufventil (10) in die Leitung (17) zur Überführung des Sumpfproduktes mündet.

3. Spülvorrichtung nach Anspruch 1 oder 2, **dadurch gekennzeichnet, dass** in die Leitung, über welche der Sammelbehälter (8) mit dem Ablaufbehälter (7) verbunden ist, zwischen dem Behälterablaufventil (12) und dem Sammelbehälter (8) ein Einleitungsrohr (4) zum Einleiten von Inertgas mündet.

4. Spülvorrichtung nach einem der Ansprüche 1 bis 3, **dadurch gekennzeichnet, dass** die Ablaufleitungs-Einrichtungen (6, 16) in Form von zwei Leitungen, einer Spülablaufleitung (6), die das Spülablaufventil (13) aufweist und einer Sumpfablaufleitung (16), die mit dem Sammelbehälter (8) verbunden ist, derart ausgebildet sind, dass die zwei Leitungen einen gemeinsamen Ausgang oder zwei getrennte Ausgänge aufweisen.

5. Spülvorrichtung nach einem der Ansprüche 1 bis 4, **dadurch gekennzeichnet, dass** Einleitungsrohre zum Einleiten von Inertgas in den Ablaufbehälter (7) und/oder den Sammelbehälter (8) münden.

6. Spülvorrichtung nach einem der Ansprüche 4 oder 5, **dadurch gekennzeichnet, dass** die Sumpfablaufleitung (16) eine Pumpe (9) aufweist.

7. Spülvorrichtung nach einem der Ansprüche 1 bis 6 weiterhin enthaltend eine Verdampfungsvorrichtung zur destillativen Aufarbeitung salzhaltiger Lösungen, welche Kopfprodukt und Sumpfprodukt erzeugt und einen Sumpfablauf aufweist, der mit der Leitung (17) zur Überführung des Sumpfproduktes verbunden ist.

8. Spülvorrichtung nach Anspruch 7, **dadurch gekennzeichnet, dass** der Ablaufbehälter (7) oberhalb des Sammelbehälters (8) und unterhalb des Sumpfablaufs der Verdampfungsvorrichtung angeordnet ist.

9. Spülvorrichtung nach Anspruch 7 oder 8, **dadurch gekennzeichnet, dass** die Verdampfungsvorrichtung ein Dünnschichtverdampfer ist.

10. Spülvorrichtung nach einem der Ansprüche 7 bis 9, **dadurch gekennzeichnet, dass** die Verdampfungsvorrichtung evakuierbar ist.

11. Verwendung einer Spülvorrichtung nach einem der Ansprüche 1 bis 10 für die destillative Aufarbeitung salzhaltiger Lösungen.

## Claims

1. A cleaning apparatus for removing residues from the bottoms outflow of an evaporation apparatus which generates a tops product and bottoms product and is equipped with a bottoms outflow, comprising:
- an outflow vessel (7) which has a line (17) provided with an outflow valve (10) for transferring the bottoms product of the evaporation apparatus, a further line (5) provided with an outflow valve (14) for aeration and deaeration, also an inlet tube (3) provided with a cleaning water valve (11) for introducing cleaning agent and also a first outflow line device (6) provided with a cleaning outflow valve (13) for draining off the cleaning agent; and
- a collection vessel (8) for receiving the outflow vessel contents, which collection vessel is connected via a further line provided with a vessel outflow valve (12) to the outflow vessel (7) and is further connected to a second outflow line device (16).

2. A cleaning apparatus according to claim 1, wherein the line (5) for aeration and deaeration opens between the outflow vessel (7) and the outflow valve (10) into the line (17) for transferring the bottoms product.

3. A cleaning apparatus according to claim 1 or 2, wherein an introduction tube (4) for introducing inert gas opens between the vessel outflow valve (12) and the collection vessel (8) into the line via which the collection vessel (8) is connected to the outflow vessel (7).

4. A cleaning apparatus according to one of claims 1 to 3, wherein the outflow line devices (6, 16) are constructed in the form of two lines, a cleaning outflow line (6), which comprises the cleaning outflow valve (13) and a bottoms outflow line (16), which is connected to the collection vessel (8), in such a way that the two lines have a common exit or two separate exits.

5. A cleaning apparatus according to one of claims 1 to 4, wherein introduction tubes for introducing inert gas open into the outflow vessel (7) and/or into the collection vessel (8).

6. A cleaning apparatus according to one of claims 4 or 5, wherein the bottoms outflow line (16) has a pump (9).

7. A cleaning apparatus according to one of claims 1 to 6 additionally comprising an evaporation apparatus for the workup of salt-containing solutions by distillation, which evaporation apparatus produces tops product and bottoms product and has a bottoms outflow which is connected to the line (17) for transferring the bottoms product.

8. A cleaning apparatus according to claim 7, wherein the outflow vessel (7) is disposed above the collection vessel (8) and below the bottoms outflow of the evaporation apparatus.

9. A cleaning apparatus according to claim 7 or 8, wherein the evaporation apparatus is a thin-film evaporator.

10. A cleaning apparatus according to one of claims 7 to 9, wherein the evaporation apparatus may be evacuated.

11. The use of a cleaning apparatus according to one of claims 1 to 10 for the workup of salt-containing solutions by distillation.

## Revendications

1. Dispositif de rinçage pour éliminer des résidus issus de la sortie de fond d'un dispositif d'évaporation produisant un produit de tête et un produit de fond et équipé d'une sortie de fond, comprenant
- un récipient de sortie (7), qui présente un conduit (17) pourvu d'une vanne de sortie (10) et destiné au transfert du produit de fond du dispositif d'évaporation, un autre conduit (5) pourvu d'une vanne de désaération (14) et destiné à l'aération et la désaération, en outre un tuyau d'introduction (3) pourvu d'une vanne à eau de rinçage (11) et destiné à l'introduction de produit de rinçage et en outre un premier agencement de conduit de sortie (6) pourvu d'une vanne de sortie de rinçage (13) et destiné à l'évacuation du produit de rinçage, et
- un récipient collecteur (8) pour recevoir le contenu du récipient de sortie, qui est relié par un autre conduit pourvu d'une vanne de sortie de récipient (12) au récipient de sortie (7) et par ailleurs à un deuxième agencement de conduit de sortie (16).

2. Dispositif de rinçage suivant la revendication 1, **caractérisé en ce que**, entre le récipient de sortie (7) et la vanne de sortie (10), le conduit (5) pour l'aération et la désaération débouche dans le conduit (17) de transfert du produit de fond.

3. Dispositif de rinçage suivant la revendication 1 ou 2, **caractérisé en ce qu'**un tuyau d'alimentation (4) pour alimenter du gaz inerte débouche dans le conduit par lequel le récipient collecteur (8) est relié au récipient de sortie (7), entre la vanne de sortie de récipient (12) et le récipient collecteur (8).

4. Dispositif de rinçage suivant l'une des revendications 1 à 3, **caractérisé en ce que** les agencements de conduit de sortie (6, 16) sont réalisés sous la forme de deux conduits, un conduit de sortie de rinçage (6) qui présente la vanne de sortie de rinçage (13) et un conduit de sortie de fond (16) qui est relié au récipient collecteur (8), de sorte que les deux conduits présentent une sortie commune ou deux sorties séparées.

5. Dispositif de rinçage suivant l'une des revendications 1 à 4, **caractérisé en ce que** des tuyaux d'alimentation pour alimenter du gaz inerte débouchent dans le récipient de sortie (7) et/ou le récipient collecteur (8).

6. Dispositif de rinçage suivant l'une des revendications 4 et 5, **caractérisé en ce que** le conduit de sortie de fond (16) présente une pompe (9).

7. Dispositif de rinçage suivant l'une des revendications 1 à 6, comportant par ailleurs un dispositif d'évaporation pour traiter par distillation des solutions salines, qui produit un produit de tête et un produit de fond et présente une sortie de fond qui est reliée au conduit (17) de transfert du produit de fond.

8. Dispositif de rinçage suivant la revendication 7, **caractérisé en ce que** le récipient de sortie (7) est agencé au-dessus du récipient collecteur (8) et en dessous de la sortie de fond du dispositif d'évaporation.

9. Dispositif de rinçage suivant la revendication 7 ou 8, **caractérisé en ce que** le dispositif d'évaporation est un évaporateur à couche mince.

10. Dispositif de rinçage suivant l'une des revendications 7 à 9, **caractérisé en ce que** le dispositif d'évaporation peut être mis sous vide.

11. Utilisation d'un dispositif de rinçage suivant l'une des revendications 1 à 10, pour le traitement par distillation de solutions salines.
